# EUROPÄISCHE PATENTSCHRIFT

(11) **EP 3 698 389 B1**
(45) Veröffentlichungstag und Bekanntmachung des Hinweises auf die Patenterteilung: **17.06.2026**
(21) Anmeldenummer: 18810906.0
(22) Anmeldetag: 15.11.2018
(51) Int. Cl.: H01H 33/662, H01H 33/24

(54) **HOCHSPANNUNGSLEISTUNGSSCHALTER UND VERFAHREN ZUM ELEKTROMAGNETISCHEN ABSCHIRMEN EINER VAKUUMSCHALTRÖHRE IN EINEM ISOLATOR**
HIGH-VOLTAGE CIRCUIT BREAKER AND METHOD FOR ELECTROMAGNETICALLY SHIELDING A VACUUM INTERRUPTER IN AN INSULATOR
DISJONCTEUR DE PUISSANCE À HAUTE TENSION ET PROCÉDÉ POUR LE BLINDAGE ÉLECTROMAGNÉTIQUE D'UN DISJONCTEUR À VIDE DANS UN ISOLANT

(30) Priorität: 15.12.2017 DE 102017222941
(43) Veröffentlichungstag der Anmeldung: 26.08.2020
(73) Patentinhaber: Siemens Energy Global GmbH & Co. KG, 81739 München (DE)
(72) Erfinder: BARTZ, Michael, 12627 Berlin (DE); HARTUNG, Alexander, 13349 Berlin (DE); KREHNKE, Martin, 13595 Berlin (DE)
(86) Internationale Anmeldenummer: PCT/EP2018/081301
(87) Internationale Veröffentlichungsnummer: WO 2019/115128

(56) Entgegenhaltungen:
- EP-A2- 0 411 492
- WO-A1-2004/001783
- DE-A1- 10 308 573
- DE-A1- 102009 007 474
- DE-A1- 102010 043 984
- JP-A- 2012 146 554
- JP-A- S62 252 024
- JP-B2- H0 652 645
- JP-U- S55 158 540
- KARTHIK REDDY VENNA ET AL: "A Simulation Analysis to Improve the Dielectric Strength Inside High Voltage Vacuum Interrupters", 20 January 2015 (2015-01-20), pages 1 - 128, XP093136914, Retrieved from the Internet <URL:https://opus4.kobv.de/opus4-btu/files/3355/Karthik%20Reddy_VENNA.pdf> [retrieved on 20240301]

## Beschreibung

Die Erfindung betrifft einen Hochspannungsleistungsschalter und ein Verfahren zum elektromagnetischen Abschirmen wenigstens einer Vakuumschaltröhre in einem Isolator eines Hochspannungsleistungsschalters. Der Hochspannungsleistungsschalter umfasst wenigstens eine Vakuumschaltröhre, welche in einem Isolator angeordnet ist und welche wenigstens einen Abschirmring aufweist.

Hochspannungsleistungsschalter sind ausgebildet zum Schalten von Spannungen im Bereich von bis zu 1200 kV Spannung und im Bereich von bis zu einigen tausend Ampere Strom. Dabei werden Schaltgase wie z. B. SF₆ verwendet, welche klimaschädlich sind und/oder giftige Komponenten enthalten. Eine langzeitstabile, gasdichte Isolation der Hochspannungsleistungsschalter, welche sicher ein Entweichen von Gasen verhindert, ist aufwendig und erhöht die Kosten bei der Wartung. Schalter mit alternativen Schaltgasen, wie z. B. Clean Air, d. h. trockener, gereinigter Luft, sind bei gleicher Bauweise und bei gleichen maximalen Schaltspannungen bzw. zu schaltenden Strömen, in den Dimensionen größer auszuführen, um eine sichere elektrische Isolation zwischen den elektrisch leitenden Komponenten zu gewährleisten, was die Kosten erhöht. Die Verwendung von Vakuumschaltröhren in Hochspannungsleistungsschaltern, in Verbindung mit Clean Air als Isoliergas, ist eine Alternative zu z. B. gasisolierten Schaltern mit Nenn- und Lichtbogenkontakten, umfassend Schaltgase wie z. B. SF₆. Vakuumschaltröhren sind z.B. aus der DE 10 2009 007474 A1, der WO 2004/001783 A1, der DE 103 08 573 A1 und der Druckschrift Karthik Reddy Venna ET AL: "A Simulation Analysis to Improve the Dielectric Strength Inside High Voltage Vacuum Interrupters", 20. Januar 2015 (2015-01-20), Seiten 1 -128, XP093136914 bekannt.

Die Vakuumschaltröhren sind in einem äußeren Isolator anordenbar oder angeordnet, welcher z. B. säulenförmig, mit kreisförmig umlaufenden Rippen am äußeren Umfang ausgebildet ist, um die elektrische Isolation entlang der äußeren Mantelfläche in Richtung der Längsachse zu erhöhen. Der Isolator ist ein- oder mehrteilig, insbesondere hohlzylinderförmig ausgebildet, und z. B. aus Keramik, Silikon und/oder einem Verbundwerkstoff. Der Isolator ist im Betrieb des Hochspannungsleistungsschalters aufrechtstehend angeordnet, z. B. auf einem Traggestell bzw. auf einem Träger mit Fundament. Eine oder mehrere Vakuumschaltröhren sind z. B. entlang der Längsachse des Isolators insbesondere koaxial mit der Längsachse des Isolators angeordnet und mechanisch fest im Isolator fixiert. Der Hochspannungsleistungsschalter kann mehr als eine Vakuumschaltröhre in Reihe und/oder parallel verschaltet umfassen, wobei im Weiteren der Einfachheit halber von einer Vakuumschaltröhre ausgegangen wird.

Die Vakuumschaltröhre ist im Inneren des Isolators mechanisch stabil und elektrisch leitend zwischen wenigstens zwei äußeren elektrischen Anschlüssen angeordnet und geschaltet, wobei die elektrischen Anschlüsse z. B. in Form von Anschlussfahnen zum Anschluss von Hochspannungsleitungen, Stromerzeugern und/oder Stromverbrauchern ausgebildet sind. Der Aufbau einer Vakuumschaltröhre für Hochspannungsleistungsschalter ist z. B. aus der EP 0 102 317 A2 bekannt. Die Vakuumschaltröhre umfasst ein Gehäuse in Form eines kreisrunden, geraden Zylinders, welcher im Inneren evakuiert ist. Das Gehäuse ist aus zwei gleichen, geraden zylinderförmigen Hälften aus Keramik bzw. Keramikteilen aufgebaut, welche über einen Metallzylinder bzw. über ein Metallteil mit Übergangsstücken in der Mitte des Gehäuses zusammengefügt sind. Die Übergangsstücke sind im Gehäuse als Schirmelektroden bzw. Abschirmung ausgeführt.

Die Vakuumschaltröhre umfasst zum Schalten wenigstens einen elektrischen Kontakt mit einem festen und einem beweglichen Kontaktstück. Alternativ können auch mehrere bewegliche Kontaktstücke von dem wenigstens einen elektrischen Kontakt umfasst sein, mit oder ohne festem Kontaktstück. Im Weiteren wird der Einfachheit halber von einer Vakuumschaltröhre mit einem festen und einem beweglichen Kontaktstück ausgegangen. Die Kontaktstücke sind in der Vakuumschaltröhre tellerförmig ausgebildet und von Vakuum umschlossen. Nach außen sind die Kontaktstücke bolzenförmig geführt und jeweils elektrisch mit einem äußeren elektrischen Anschluss z. B. in Form einer Anschlussfahne des Hochspannungsleistungsschalters verbunden. Das bewegliche Kontaktstück ist über einen Faltenbalg vakuumdicht in die Vakuumschaltröhre beweglich geführt und gelagert.

Beim Einschalten wird das bewegliche Kontaktstück auf das feste Kontaktstück zubewegt, bis ein mechanischer und elektrischer Kontakt zwischen den Kontaktstücken besteht. Beim Ausschalten wird das bewegliche Kontaktstück vom festen Kontaktstück solange wegbewegt, bis der elektrische Kontakt zwischen den Kontaktstücken unterbrochen ist und ein ausreichender Abstand zur Vermeidung elektrischer Überschläge bei angelegter Spannung besteht. Bei hohen Spannungen, z. B. im Bereich von 145 kV, sind große Abstände zwischen den Kontaktstücken notwendig. Die Vakuumschaltröhre ist lang ausgelegt, um ausreichende Abstände im Inneren zu gewährleisten. Die geraden zylinderförmigen Hälften aus Keramik bzw. Keramikteilen des Gehäuses der Vakuumschaltröhre sind aus mehreren Teilen aufgebaut, welche über Metallteile mit Übergangsstücken zusammengefügt sind. Die Übergangsstücke sind jeweils im Gehäuse als Schirmelektroden bzw. Abschirmung ausgeführt. Ein Verbinden von Keramikteilen des Gehäuses über Metallteile, welche z. B. aus Kupfer und/oder Stahl sind, erfolgt z. B. durch Verlöten.

Elektromagnetische Felder um die Kontaktstücke herum werden in der Vakuumschaltröhre durch die Schirmelektroden abgeschirmt. Entlang des äußeren Umfangs der Vakuumschaltröhre sind die Metallteile mit Übergangsstücken jeweils als kreisrunder Ring ausgebildet, und dienen als Abschirmung für elektromagnetische Felder. Die ringförmigen Abschirmungen entlang des äußeren Umfangs der Vakuumschaltröhre sind in einer Ebene senkrecht zu einer Längsachse der Vakuumschaltröhre angeordnet, und weisen in einem Schnitt entlang der Längsachse zwei kreisrunde Querschnitte auf. Um elektrische Überschläge zwischen den ringförmigen Abschirmungen bzw. Abschirmringen der Vakuumschaltröhre über eine Innenwandung des äußeren Isolators des Hochspannungsleistungsschalters zu vermeiden, sind die Abschirmringe der Vakuumschaltröhre beabstandet von der Innenwandung des Isolator angeordnet.

Insbesondere bei Vakuumschaltröhren mit zylinderförmigen Teilen des Gehäuses, welche gleichen Durchmesser aufweisen, wird der äußere Umfang der Vakuumschaltröhre durch den äußeren Umfang der Abschirmringe der Vakuumschaltröhre bestimmt. Der Abstand d der Abschirmringe der Vakuumschaltröhre von der Innenwandung des Isolators in Verbindung mit dem Ringdurchmesser der Abschirmringe bestimmt den Umfang des Isolators des Hochspannungsleistungsschalters. Ein großer Umfang ist mit hohen Herstellungskosten und hohem Materialaufwand des Isolators verbunden.

Aufgabe der vorliegenden Erfindung ist es, einen Hochspannungsleistungsschalter und ein Verfahren zum elektromagnetischen Abschirmen wenigstens einer Vakuumschaltröhre in einem Isolator eines Hochspannungsleistungsschalters anzugeben, welche einen gegenüber dem Stand der Technik verringerten Umfang des Isolators des Hochspannungsleistungsschalters ermöglichen, geringere Herstellungskosten ermöglichen und einen geringeren Materialaufwand für den Isolator ermöglichen.

Die angegebene Aufgabe wird erfindungsgemäß durch einen Hochspannungsleistungsschalter mit den Merkmalen gemäß Patentanspruch 1 und/oder durch ein Verfahren zum elektromagnetischen Abschirmen wenigstens einer Vakuumschaltröhre in einem Isolator eines Hochspannungsleistungsschalters, insbesondere eines zuvor beschriebenen Hochspannungsleistungsschalters, gemäß Patentanspruch 8 gelöst. Vorteilhafte Ausgestaltungen des erfindungsgemäßen Hochspannungsleistungsschalters und/oder des erfindungsgemäßen Verfahrens zum elektromagnetischen Abschirmen wenigstens einer Vakuumschaltröhre in einem Isolator eines Hochspannungsleistungsschalters, insbesondere eines zuvor beschriebenen Hochspannungsleistungsschalters, sind in den Unteransprüchen angegeben.

Ein erfindungsgemäßer Hochspannungsleistungsschalter umfasst wenigstens eine Vakuumschaltröhre, welche in einem Isolator angeordnet ist und wenigstens einen Abschirmring umfasst. Der wenigstens eine Abschirmring weist in einer Schnittebene entlang einer Rotationsachse des Abschirmrings zwei von einem kreisförmigen Querschnitt abweichende Querschnitte auf. Mit Rotationsachse des Abschirmrings ist in diesem Zusammenhang die senkrecht zur Ringebene verlaufende Achse durch den Mittelpunkt des kreisförmigen Rings bezeichnet.

Von einem kreisförmigen Querschnitt abweichende Querschnitte ermöglichen eine gute Abschirmung der Vakuumschaltröhre, einen geringeren äußeren Umfang der Vakuumschaltröhre im Vergleich zu Vakuumschaltröhren mit Abschirmringen mit kreisförmigen Querschnitten, und somit einen geringeren Umfang des Isolators des Hochspannungsleistungsschalters verbunden mit geringeren Herstellungskosten und einem geringeren Materialaufwand für den Isolator.

Der wenigstens eine Abschirmring weist in der Schnittebene der Rotationsachse zwei rechteckige Querschnitte mit abgerundeten Ecken auf. Derartige Querschnitte weisen bei gleicher Abschirmwirkung einen geringeren Durchmesser in einer Richtung auf als kreisförmige Querschnitte mit den zuvor beschriebenen Vorteilen.

Die wenigstens eine Vakuumschaltröhre kann kreiszylinderförmig ausgebildet sein und der Isolator kann hohlzylinderförmig ausgebildet sein, mit einer kreisrunden Grundfläche, wobei die wenigstens eine Vakuumschaltröhre in dem Isolator koaxial angeordnet sein kann. Die Rotationsachse des wenigstens einen Abschirmrings kann koaxial zur Längsachse der wenigstens einen Vakuumschaltröhre sein. Dadurch weisen Abschirmringe der Vakuumschaltröhre entlang des Umfangs überall den gleichen, insbesondere minimalen Abstand zur Innenwandung des Isolators auf. Der Isolator kann mit einem minimalen Umfang ausgebildet sein, mit den zuvor beschriebenen Vorteilen.

Der wenigstens eine Abschirmring kann um den äußeren Umfang der wenigstens einen Vakuumschaltröhre umlaufend angeordnet sein, insbesondere mit der wenigstens einen Vakuumschaltröhre mechanisch stabil verbunden. Dadurch können Lageänderungen des wenigstens einen Abschirmrings im Betrieb des Hochspannungsleistungsschalters **z. B.** durch mechanische Erschütterungen vermieden werden und elektrische Überschläge durch veränderte Abstände der Abschirmringe verhindert werden.

Die Querschnitte des wenigstens einen Abschirmrings können in der Schnittebene der Rotationsachse des wenigstens einen Abschirmrings in Richtung der wenigstens einen Vakuumschaltröhre und/oder in Richtung der Innenwandung des Isolators abgeflacht sein. Derartige Querschnitte weisen bei gleicher Abschirmwirkung einen geringeren Durchmesser in Richtung Vakuumschaltröhre und/oder Innenwandung des Isolators auf als kreisförmige Querschnitte, mit den zuvor beschriebenen Vorteilen.

Zwei, vier oder wenigstens sechs Abschirmringe können umfasst sein. Bei insbesondere regelmäßiger Anordnung der Abschirmringe entlang der Längsachse der Vakuumschaltröhre auf dem äußeren Umfang der Vakuumschaltröhre kann eine gute elektromagnetische Abschirmung der Vakuumschaltröhre insbesondere nach außen hin erreicht werden.

Der wenigstens eine Abschirmring kann mechanisch und/oder elektrisch mit wenigstens einer Abschirmelektrode im Inneren der wenigstens einen Vakuumschaltröhre verbunden sein. Dadurch kann eine gute elektromagnetische Abschirmung der Vakuumschaltröhre, insbesondere nach außen hin, erreicht werden, und die Abschirmelektrode im Inneren der wenigstens einen Vakuumschaltröhre sowie der wenigstens eine Abschirmring können mechanisch stabil fixiert werden.

Der wenigstens eine Abschirmring kann aus einem leitfähigen Material, insbesondere einem Metall, insbesondere Kupfer und/oder Stahl, oder einem leitfähigen Kunststoff, oder Kunststoff mit leitfähigen Partikeln, insbesondere Silikon mit Rußpartikeln, ausgebildet sein. Kupfer und Stahl weisen eine gute elektrische Leitfähigkeit auf und ermöglichen eine gute Abschirmungswirkung bzw. Dämpfung elektromagnetischer Felder bei gegebener Form. Gleiches gilt für leitfähige Kunststoffe, und/oder für Kunststoffe mit leitfähigen Partikeln, wie z. B. Silikon mit Rußpartikeln. Insbesondere gedämpfte, induzierte Ströme im Abschirmring und/oder eine Beeinflussung des Feldlinienverlaufs eines elektromagnetischen Feldes können eine gute Abschirmungswirkung ermöglichen.

Der wenigstens eine Abschirmring weist einen minimalen und/oder maximalen Abstand d zur Innenwandung des Isolators im Bereich von Millimetern bis hin zu wenigen Zentimetern auf. Ein derartiger Abstand d verhindert Überschläge zwischen Abschirmringen über die Innenwandung des Isolators insbesondere bei Befüllung des Isolators mit einem Isoliergas wie z. B. Clean Air.

Ein erfindungsgemäßes Verfahren zum elektromagnetischen Abschirmen wenigstens einer Vakuumschaltröhre in einem Isolator eines Hochspannungsleistungsschalters, insbesondere in einem zuvor beschriebenen Hochspannungsleistungsschalter, umfasst eine elektromagnetische Abschirmung der wenigstens einen Vakuumschaltröhre durch wenigstens einen Abschirmring, dessen zwei Querschnitte in der Schnittebene der Rotationsachse benachbart zur wenigstens einen Vakuumschaltröhre und/oder benachbart zum Isolator abgeflacht verlaufen, verglichen mit dem Querschnitt in Richtung parallel zur Rotationsachse.

Die Vorteile des erfindungsgemäßen Verfahrens zum elektromagnetischen Abschirmen wenigstens einer Vakuumschaltröhre in einem Isolator eines Hochspannungsleistungsschalters, insbesondere eines zuvor beschriebenen Hochspannungsleistungsschalters, gemäß Anspruch 11 sind analog den zuvor beschriebenen Vorteilen des erfindungsgemäßen Hochspannungsleistungsschalters gemäß Anspruch 1 und umgekehrt.

Im Folgenden werden Ausführungsbeispiele der Erfindung schematisch in den Figuren 1 bis 4 dargestellt und nachfolgend näher beschrieben.

Dabei zeigt die
- Figur 1: schematisch in Schnittansicht einen erfindungsgemäßen Hochspannungsleistungsschalter 1 von einer Seite betrachtet, mit Abschirmringen 4 der Vakuumschaltröhre 2 mit von einem kreisförmigen Querschnitt abweichenden Querschnitten 6, und
- Figur 2: schematisch in Schnittansicht einen vergrößerten Ausschnitt eines Abschirmrings 4 der Figur 1 mit elliptischen Querschnitten 6, und
- Figur 3: schematisch in Schnittansicht einen vergrößerten Ausschnitt eines Abschirmrings 4 der Figur 1 mit ovalen, rennbahnartigen Querschnitten 6, und
- Figur 4: schematisch in Schnittansicht einen vergrößerten Ausschnitt eines Abschirmrings 4 der Figur 1 mit rechteckigen Querschnitten 6 mit abgerundeten Ecken.

In Figur 1 ist schematisch in Schnittansicht ein Ausschnitt aus einem erfindungsgemäßen Hochspannungsleistungsschalter 1 von einer Seite betrachtet dargestellt. Der Hochspannungsleistungsschalter 1 umfasst eine Vakuumschaltröhre 2, welche in einem Isolator 3 angeordnet ist. Der Isolator 3 ist z. B. mit Clean Air als Isoliergas befüllt und die Vakuumschaltröhre 2 ist mit der Längsachse 5 koaxial zur Längsachse 5 des Isolators 3, beabstandet vom Isolator 3 angeordnet. Der minimale Abstand d zwischen Vakuumröhre 2 und Innenwandung 7 des Isolators liegt z. B. im Bereich von Millimetern oder Zentimetern.

Der Hochspannungsleistungsschalter 1 ist analog Hochspannungsleistungsschaltern aufgebaut, welche Nenn- und Lichtbogenkontaktstücke umfassen und z. B. mit SF₆ befüllt sind, nur dass statt Nenn- und Lichtbogenkontaktstücken eine Vakuumschaltröhre 2 umfasst ist, und als Isoliergas z. B. Clean Air verwendet wird. Der Isolator 3 ist z. B. aus Keramik, Silikon, und/oder einem elektrisch isolierendem Verbundwerkstoff. Der Isolator 3 ist säulenförmig, kreiszylinderförmig, hohl aufgebaut, mit ringförmigen Rippen entlang des äußeren Umfangs, mit den zuvor beschriebenen Vorteilen. Die Grund- und Deckfläche des säulenförmigen Isolators 3 sind luftdicht verschlossen und jeweils mit elektrischen äußeren Anschlüssen des Hochspannungsleistungsschalters 1 versehen, was der Einfachheit halber in den Figuren nicht dargestellt ist.

Die Vakuumschaltröhre 2 ist im Bereich der Grund- und Deckfläche, insbesondere über Halterungen, mechanisch im Isolator 3 räumlich fixiert und elektrisch mit den äußeren Anschlüssen des Hochspannungsleistungsschalters 1 verbunden, was der Einfachheit halber in den Figuren ebenfalls nicht dargestellt ist. Ein Antrieb, z. B. ein Federspeicherantrieb, kann über Elemente einer kinematischen Kette, z. B. Getriebe, Auslöser, und/oder einer Schaltstange, ein elektrisches Schalten der Vakuumschaltröhre 2 antreiben, insbesondere durch Bewegung eines beweglichen Kontaktstücks in der Vakuumschaltröhre 2 auf ein festes Kontaktstück zu und/oder weg. Der Hochspannungsleistungsschalter 1 kann als mehrpoliger Schalter, insbesondere als dreipoliger Schalter mit drei Vakuumschaltröhren 2, jeweils in einem Isolator 3 angeordnet, ausgebildet sein. Alternativ oder zusätzlich können mehrere Vakuumschaltröhren 2 in Reihe und/oder parallel verschaltet, in einem Isolator 3 oder in unterschiedlichen Isolatoren 3 angeordnet sein. Eine Anordnung kann mit senkrecht auf einem oder mehreren Trägern aufrechtstehenden Isolatorsäulen erfolgen, und/oder in T-Trägerform, wobei jeweils auf jeder Seite der T-Form ein Isolator 3 als Arm der T-Form angeordnet ist.

Wie zuvor beschrieben, umfasst die Vakuumschaltröhre 2 ein Gehäuse in Form eines kreisrunden, geraden Zylinders, welcher im Inneren evakuiert ist. Das Gehäuse ist aus insbesondere gleichen, geraden zylinderförmigen Keramikteilen aufgebaut, welche über Metallteile mit Übergangsstücken zusammengefügt sind. Die Übergangsstücke sind im Gehäuse als Schirmelektroden bzw. Abschirmung ausgeführt, und mit den Keramikteilen, insbesondere durch Löten, mechanisch fest verbunden. Im äußeren Bereich der Vakuumschaltröhre 2 weisen die Übergangsstücke eine Ringform auf, welche als Abschirmringe 4 dienen. Im mittleren Bereich der Vakuumschaltröhre 2, in welchem sich im Inneren der Vakuumschaltröhre 2 insbesondere tellerförmig ausgebildete Enden der Kontaktstücke befinden, ist zwischen zwei Abschirmringen 4 statt eines Keramikteils z. B. eine zylinderförmige, metallische Abschirmung angeordnet.

Die Abschirmringe 4 sind jeweils in einer Ebene senkrecht zur Längsachse 5 der Vakuumschaltröhre 2 am äußeren Umfang der Vakuumschaltröhre 2 angeordnet, entlang der Längsachse 5 der Vakuumschaltröhre 2 beabstandet voneinander. Der Abstand benachbarter Abschirmringe 4 kann im Bereich von Zentimetern bis hin zu Metern sein, insbesondere mit Abschirmringen 4 regelmäßig entlang der Längsachse 5 der Vakuumschaltröhre 2 angeordnet. In Figur 1 ist in einem gestrichelt umrandeten Bereich ein Schnitt durch einen Abschirmring 4 auf einer Seite dargestellt. Der Schnitt erfolgt in einer Ebene, in welcher die Längsachse 5 der Vakuumschaltröhre bzw. die Rotationsachse 5 des Abschirmrings 4 liegt. In dem Schnitt weist der Querschnitt 6 des Abschirmrings 4 erfindungsgemäß keine kreisförmige bzw. kreisrunde Form auf, sondern ist parallel zur Innenwandung 7 des Isolators 3 und parallel zum zylinderförmigen Umfang der Vakuumschaltröhre 2 abgeflacht, d. h. weist eine geringere bis keine Krümmung in Richtung Innenwandung 7 des Isolators 3 und in Richtung zylinderförmiger Umfang der Vakuumschaltröhre 2 auf. Mit in Richtung ist benachbart zu bezeichnen.

In den Figuren 2 bis 4 ist der Schnitt durch den Abschirmring 4, wie im gestrichelt umrandeten Bereich der Figur 1 dargestellt, vergrößert gezeigt. Im Hintergrundbeispiel von Figur 2 weist der Abschirmring 4 in der Schnittebene der Rotationsachse 5 bzw. der Längsachse der Vakuumschaltröhre 2 und/oder des Isolators 3 eine elliptische Form auf. Im Hintergrundbeispiel von Figur 3 weist der Abschirmring 4 in der Schnittebene der Rotationsachse 5 eine ovale, rennbahnartige Form auf. In der Ausführungsform von Figur 4 weist der Abschirmring 4 in der Schnittebene der Rotationsachse 5 eine rechteckige Form auf, mit abgerundeten Ecken. Durch die Form der Abschirmringe 4 wird eine optimale bzw. gute Abschirmung elektromagnetischer Felder erreicht, bei minimalem Durchmesser in Richtung senkrecht zur Achse 5. Dadurch kann bei gleichem Abstand d der Innenwandung 7 des Isolators 3 zu den Abschirmringen 4 bzw. zur Vakuumschaltröhre 2, der Innen- und Außendurchmesser des Isolators 3 verkleinert werden, gegenüber Abschirmringen 4 mit kreisrundem Querschnitt bzw. mit zwei kreisrunden Formen des Schnitts in der Ebene der Achse 5.

So können z. B. die Übergangsstücke als ein Teil in die Abschirmringe 4 als ein Extrateil eingeformt sein, z. B. eingepresst, angelötet, angeschweißt, und/oder angeklebt. Alternativ können die Übergangsstücke jeweils mit einem Abschirmring 4 aus einem Teil gefertigt sein, insbesondere aus einem Metallblech, z. B. Kupfer- und/oder Stahlblech. Der Abstand der Abschirmringe 4 voneinander kann regelmäßig sein, insbesondere mit jeweils parallel zueinander angeordneten Abschirmringen 4. Alternativ kann z. B. im mittleren Bereich der Vakuumschaltröhre 2 ein Metallzylinder statt Keramikzylindern angeordnet sein, wobei die Abschirmringe 4 insbesondere direkt an den Metallzylinder angeformt oder befestigt sein können, und in diesem Bereich der Abstand der Abschirmringe 4 vom Abstand der Abschirmringe im Bereich von miteinander verbundenen Keramikzylindern abweicht. Die Abschirmringe 4 können auch mit unregelmäßigem Abstand voneinander, insbesondere entlang der Länge einer zylinderförmigen Vakuumschaltröhre 2 angeordnet sein. Die Vakuumschaltröhre 2 und/oder die Abschirmringe 4 können eine Kreisfläche einschließen, d. h. die Grund- und Deckfläche der Vakuumschaltröhre 2 ist kreisförmig. Alternativ können die Vakuumschaltröhre 2 und/oder die Abschirmringe 4 eine andere Fläche, z. B. eine elliptische Fläche einschließen.

### Bezugszeichenliste

- 1: Hochspannungsleistungsschalter
- 2: Vakuumschaltröhre
- 3: Isolator
- 4: Abschirmring
- 5: Achse
- 6: Querschnitt
- 7: Innenwandung des Isolators
- d: Abstand des Abschirmrings (4) zur Innenwandung des Isolators (3)

## Patentansprüche

1. Hochspannungsleistungsschalter (1) mit wenigstens einer Vakuumschaltröhre (2), welche in einem Isolator (3) angeordnet ist und wenigstens einen Abschirmring (4) umfasst,
wobei der wenigstens eine Abschirmring (4) in einer Schnittebene entlang einer Rotationsachse (5) des Abschirmrings (4) zwei von einem kreisförmigen Querschnitt abweichende Querschnitte (6) aufweist
**dadurch gekennzeichnet, dass**
der wenigstens eine Abschirmring (4) einen minimalen und/oder maximalen Abstand (d) zur Innenwandung des Isolators (3) im Bereich von Millimetern bis hin zu wenigen Zentimetern aufweist und der wenigstens eine Abschirmring (4) in der Schnittebene der Rotationsachse (5) zwei rechteckige Querschnitte (6) mit abgerundeten Ecken aufweist.

2. Hochspannungsleistungsschalter (1) nach Anspruch 1,
**dadurch gekennzeichnet, dass**
die wenigstens eine Vakuumschaltröhre (2) kreiszylinderförmig ausgebildet ist und der Isolator (3) hohlzylinderförmig ausgebildet ist, mit einer kreisrunden Grundfläche, wobei die wenigstens eine Vakuumschaltröhre (2) in dem Isolator (3) koaxial angeordnet ist.

3. Hochspannungsleistungsschalter (1) nach einem der vorhergehenden Ansprüche,
**dadurch gekennzeichnet, dass**
die Rotationsachse (5) des wenigstens einen Abschirmrings (4) koaxial zur Längsachse (5) der wenigstens einen Vakuumschaltröhre (2) ist.

4. Hochspannungsleistungsschalter (1) nach einem der vorhergehenden Ansprüche,
**dadurch gekennzeichnet, dass**
der wenigstens eine Abschirmring (4) um den äußeren Umfang der wenigstens einen Vakuumschaltröhre (2) umlaufend angeordnet ist, insbesondere mit der wenigstens einen Vakuumschaltröhre (2) mechanisch stabil verbunden.

5. Hochspannungsleistungsschalter (1) nach einem der vorhergehenden Ansprüche,
**dadurch gekennzeichnet, dass**
zwei, vier oder wenigstens sechs Abschirmringe (4) umfasst sind.

6. Hochspannungsleistungsschalter (1) nach einem der vorhergehenden Ansprüche,
**dadurch gekennzeichnet, dass**
der wenigstens eine Abschirmring (4) mechanisch und/oder elektrisch mit wenigstens einer Abschirmelektrode im Inneren der wenigstens einen Vakuumschaltröhre (2) verbunden ist.

7. Hochspannungsleistungsschalter (1) nach einem der vorhergehenden Ansprüche,
**dadurch gekennzeichnet, dass**
der wenigstens eine Abschirmring (4) aus einem leitfähigen Material, insbesondere einem Metall, insbesondere Kupfer und/oder Stahl, oder einem leitfähigen Kunststoff, oder Kunststoff mit leitfähigen Partikeln, insbesondere Silikon mit Rußpartikeln, ausgebildet ist.

8. Verfahren zum elektromagnetischen Abschirmen wenigstens einer Vakuumschaltröhre (2) in einem Isolator (3) eines Hochspannungsleistungsschalters (1) nach einem der vorhergehenden Ansprüche, mit einer elektromagnetischen Abschirmung der wenigstens einen Vakuumschaltröhre (2) durch wenigstens einen Abschirmring (4), dessen zwei Querschnitte (6) in der Schnittebene der Rotationsachse (5) benachbart zur wenigstens einen Vakuumschaltröhre (2) und/oder benachbart zum Isolator (3) abgeflacht verlaufen verglichen mit dem Querschnitt in Richtung parallel zur Rotationsachse (5), wobei der wenigstens eine Abschirmring (4) in der Schnittebene der Rotationsachse (5) zwei rechteckige Querschnitte (6) mit abgerundeten Ecken aufweist.

## Claims

1. A high-voltage circuit breaker (1) having at least one vacuum interrupter (2) which is arranged in an insulator (3) and comprises at least one shield ring (4), wherein the at least one shield ring (4) has, in a sectional plane along an axis of rotation (5) of the shield ring (4), two cross-sections (6) which differ from a circular cross-section,
**characterised in that**
the at least one shield ring (4) has a minimum and/or maximum distance (d) from the inner wall of the insulator (3) ranging from millimetres up to a few centimetres, and **in that** the at least one shield ring (4) has, in the sectional plane of the axis of rotation (5), two rectangular cross-sections (6) with rounded corners.

2. The high-voltage circuit breaker (1) according to claim 1,
**characterised in that**
the at least one vacuum interrupter (2) is formed in a circular-cylindrical shape, and **in that** the insulator (3) is formed in a hollow-cylindrical shape, with a circular base area, wherein the at least one vacuum interrupter (2) is arranged coaxially in the insulator (3).

3. The high-voltage circuit breaker (1) according to any one of the preceding claims,
**characterised in that**
the axis of rotation (5) of the at least one shield ring (4) is coaxial to the longitudinal axis (5) of the at least one vacuum interrupter (2).

4. The high-voltage circuit breaker (1) according to any one of the preceding claims,
**characterised in that**
the at least one shield ring (4) is arranged circumferentially around the outer circumference of the at least one vacuum interrupter (2), in particular connected to the at least one vacuum interrupter (2) in a mechanically stable manner.

5. The high-voltage circuit breaker (1) according to any one of the preceding claims,
**characterised in that**
two, four or at least six shield rings (4) are comprised.

6. The high-voltage circuit breaker (1) according to any one of the preceding claims,
**characterised in that**
the at least one shield ring (4) is mechanically and/or electrically connected to at least one shield electrode inside the at least one vacuum interrupter (2).

7. The high-voltage circuit breaker (1) according to any one of the preceding claims,
**characterised in that**
the at least one shield ring (4) is formed from a conductive material, in particular a metal, in particular copper and/or steel, or a conductive plastic material, or plastic material with conductive particles, in particular silicone with soot particles.

8. A method for electromagnetically shielding at least one vacuum interrupter (2) in an insulator (3) of a high-voltage circuit breaker (1) according to any one of the preceding claims, with electromagnetic shielding of the at least one vacuum interrupter (2) by at least one shield ring (4), the two cross-sections (6) of which in the sectional plane of the axis of rotation (5) extend flat adjacent to the at least one vacuum interrupter (2) and/or adjacent to the insulator (3) compared to the cross-section in a direction parallel to the axis of rotation (5), wherein the at least one shield ring (4) has, in the sectional plane of the axis of rotation (5), two rectangular cross-sections (6) with rounded corners.

## Revendications

1. Disjoncteur à haute tension (1) comprenant au moins une ampoule à vide (2), laquelle est disposée dans un isolateur (3) et comprend au moins un anneau de blindage (4), l'au moins un anneau de blindage (4) présentant, dans un plan de coupe le long d'un axe de rotation (5) de l'anneau de blindage (4), deux sections transversales (6) s'écartant d'une section transversale circulaire,
**caractérisé en ce que**
l'au moins un anneau de blindage (4) présente une distance minimale et/ou maximale (d) par rapport à la paroi intérieure de l'isolateur (3) dans une plage allant de millimètres jusqu'à quelques centimètres, et **en ce que** l'au moins un anneau de blindage (4) présente, dans le plan de coupe de l'axe de rotation (5), deux sections transversales rectangulaires (6) avec des coins arrondis.

2. Disjoncteur à haute tension (1) selon la revendication 1,
**caractérisé en ce que**
l'au moins une ampoule à vide (2) est réalisée sous une forme de cylindre circulaire et l'isolateur (3) est réalisé sous une forme de cylindre creux avec une surface de base circulaire, l'au moins une ampoule à vide (2) étant disposée de manière coaxiale dans l'isolateur (3).

3. Disjoncteur à haute tension (1) selon l'une des revendications précédentes,
**caractérisé en ce que**
l'axe de rotation (5) de l'au moins un anneau de blindage (4) est coaxial à l'axe longitudinal (5) de l'au moins une ampoule à vide (2).

4. Disjoncteur à haute tension (1) selon l'une des revendications précédentes,
**caractérisé en ce que**
l'au moins un anneau de blindage (4) est disposé de manière périphérique autour de
la circonférence extérieure de l'au moins une ampoule à vide (2), en particulier étant relié de manière mécaniquement stable à l'au moins une ampoule à vide (2).

5. Disjoncteur à haute tension (1) selon l'une des revendications précédentes,
**caractérisé en ce que**
celui-ci comprend deux, quatre ou au moins six anneaux de blindage (4).

6. Disjoncteur à haute tension (1) selon l'une des revendications précédentes,
**caractérisé en ce que**
l'au moins un anneau de blindage (4) est relié mécaniquement et/ou électriquement à au moins une électrode de blindage à l'intérieur de l'au moins une ampoule à vide (2).

7. Disjoncteur à haute tension (1) selon l'une des revendications précédentes,
**caractérisé en ce que**
l'au moins un anneau de blindage (4) est réalisé en un matériau conducteur, en particulier un métal, notamment le cuivre et/ou l'acier, ou en une matière plastique conductrice, ou en une matière plastique avec des particules conductrices, notamment du silicone avec des particules de noir de carbone.

8. Procédé de blindage électromagnétique d'au moins une ampoule à vide (2) dans un isolateur (3) d'un disjoncteur à haute tension (1) selon l'une des revendications précédentes, comprenant un blindage électromagnétique de l'au moins une ampoule à vide (2) par au moins un anneau de blindage (4), dont deux sections transversales (6) s'étendent, dans le plan de coupe de l'axe de rotation (5), de manière aplatie au voisinage de l'au moins une ampoule à vide (2) et/ou au voisinage de l'isolateur (3) par rapport à la section transversale dans une direction parallèle à l'axe de rotation (5), l'au moins un anneau de blindage (4) présentant, dans le plan de coupe de l'axe de rotation (5), deux sections transversales rectangulaires (6) avec des coins arrondis.
